# EUROPÄISCHE PATENTSCHRIFT

(11) **EP 0 503 139 B1**
(45) Veröffentlichungstag und Bekanntmachung des Hinweises auf die Patenterteilung: **18.09.1996**
(21) Anmeldenummer: 91119236.7
(22) Anmeldetag: 12.11.1991
(51) Int. Cl.: F04C 23/00, F04B 39/06

(54) **Kompressor für Silo-Fahrzeuge**
Compressor for a silo
Compresseur pour un silo

(30) Priorität: 08.03.1991 DE 4107374
(43) Veröffentlichungstag der Anmeldung: 16.09.1992
(73) Patentinhaber: Wilms, Peter, D-45731 Waltrop (DE)
(72) Erfinder: Wilms, Peter, D-45731 Waltrop (DE)
(74) Vertreter: Patentanwälte Meinke, Dabringhaus und Partner

(56) Entgegenhaltungen:
- DE-A- 4 033 154
- US-A- 1 655 616
- US-A- 4 302 160
- PATENT ABSTRACTS OF JAPAN vol. 14, no. 113 (M-944)2. März 1990, & JP-A-13 13 694 (HITACHI) 19 December 1989
- PATENT ABSTRACTS OF JAPAN vol. 11, no. 28 (M-557)27. Januar 1987 & JP-A-61 201 888 (RIKAGAKU KENKYUSHO) 6 September 1986
- PATENT ABSTRACTS OF JAPAN vol. 7, no. 126 (M-219)31. Mai 1983, & JP-A-58 044 283 (HITACHI) 15 März 1983

## Beschreibung

Die Erfindung richtet sich auf eine Vorrichtung zum Einsatz auf einem verblasbare Medien transportierenden Silo-Fahrzeug, wobei die Vorrichtung mit einem angetriebenen Kompressor zur Erzeugung von Förderluft für die verblasbaren Medien ausgerüstet ist und wobei der Kompressor mit dem ihm zugeordneten Kompressor-Kühlluftgebläse innerhalb einer von Kühlluft durchströmten Kapselung angeordnet ist.

Durch die DE-38 31 703-C1 des Anmelders ist ein entsprechender, ölfreier Kompressor bekannt, bei dem der Kompressor selbst eine Lüftungseinrichtung und das Antriebsaggregat innerhalb einer als Kühlkanal ausgebildeten Kapselung untergebracht ist. Dieser bekannte Kompressor hat gegenüber herkömmlichen Konstruktionen bereit wesentliche Vorteile, so ist er insbesondere sehr geräuscharm und damit ungewöhnlich umweltfreundlich.

Ein von einem Dieselmotor getriebener Kompressor mit Kühlluftgebläse und einer Kapselung, wobei die Gesamteinrichtung ausgesprochen umfangreich ist und der Kompressor nicht wie hier als ölfreier Kompressor gestaltet ist, zeigt die EP-0 050 770-B1.

Aus der als Abstract veröffentlichten Publikation JP-A-1 313 694, Patent Abstracts of Japan Vol. 1, Nr. 113 (M-944), 02. März 1990, ist die Miniaturisierung eines Kühlers bei gleichzeitiger Schallminderung bekannt, wobei dort in einer Kapselung ein Motor mit einem Kühlgebläse vorgesehen ist und, getrennt von diesem Motor aber einachsig dazu, hinter einer Trennwand ein Warmluftgebläse, das von außerhalb des Gehäuses durch einen Ölkühler und einen Nachkühler hindurch Luft ansaugt und über einen gemeinsamen Kanal diese angesaugte Kühlluft und die Motorluft gemischt nach außen bläst. Durch den gemeinsamen Abluftkanal der Warmluft ist der mögliche Volumenstrom der geförderten Kühlluft beschränkt.

Besondere Probleme bestehen bei Kompressoren für Silo-Fahrzeuge, da hier nicht nur der Kompressor selbst gekühlt werden muß, um die Abgabetemperatur der Förderluft möglichst niedrig zu halten, sondern auch die Förderluft selbst. Damit besteht ein Ziel der Erfindung darin, die notwendigen Kühlparameter insbesondere für die Förderluft einzuhalten, wobei beachtet werden muß, daß mit höheren Leistungen in der Regel auch höhere Temperaturen verbunden sind, wobei auch Probleme des Antriebes in einer gemeinsamen Kapselung zu beachten sind.

Aufgabe der Erfindung ist daher die Schaffung einer Lösung, bei der Größenunterschiede der auf Lkw's mitführbaren Aggregate und Antriebsunterschiede berücksichtigt und die Vorteile einer optimalen Kühlung bei gleichzeitiger optimaler Schalldämpfung zusammengefaßt und möglich gemacht werden.

Mit einer Vorrichtung der eingangs bezeichneten Art wird diese Aufgabe gemäß der Erfindung dadurch gelöst, daß neben dem Kompressor-Kühlluftgebläse ein weiteres, einen Druckluftkühler zur Kühlung der Förderluft beaufschlagendes Gebläse innerhalb der Kapselung angeordnet ist, wobei dieses weitere gebläse, der Druckluftkühler, und das Kompressor-kühlluftgebläse unter-Schiedliche Luftführungskanäle aufweisen.

Es hat sich gezeigt, daß durch die Erfindung es möglich gemacht wird, eine sehr kompakte, von Silo-Fahrzeugen mitführbare Aggregaten-Bauweise zu erreichen, wobei eine Schalldämpfung ebenso gegeben ist, wie die Möglichkeit ölfreie Kompressoren einzusetzen, da die auftretenden Temperaturen insbesondere deswegen ohne Probleme beherrscht werden können, wenn unterschiedliche Lüftungskanäle eingesetzt werden, derart, daß damit unterschiedliche Kühlparameter beim zu kühlenden Kompressor einerseits und beim Druckluftkühler andererseits leichter eingehalten werden können.

Auch wird durch die Trennung der Luftführungskanäle eine kompakte Bauweise erreicht, da diese innerhalb der gemeinsamen Kapselung ggf. auch gegenläufig zueinander, allerdings im Strömungsweg getrennt, angeordnet sein können.

Weitere Ausgestaltungen und Vorteile ergeben sich aus den sonstigen Unteransprüchen.

Der Antrieb kann in einer gemeinsamen Kapselung, wie beim gattungsbildenden Stand der Technik, vorgesehen sein. Hier kann auch ein externer Antrieb, etwa von einem Nebenantrieb des Getriebes des Fahrzeuges, vorgesehen sein.

Vorteilhaft kann es sein, wenn der Druckluftwärmetauscher als Luftkühler eine Stirnseite der Kapselung bildet mit innenliegendem Kühlluftgebläse und unmittelbar zugeordneten, seitlichen Ausströmkanälen für die entsprechende Kühlluft, wobei alternativ oder gemeinsam auch vorgesehen sein kann, daß das Kompressor-Kühlluftgebläse die Kühlluft aus einer Bodenansaugöffnung ansaugt, wobei nach Überströmen des Kompressors die andere Stirnwand der Kapselung mit einer Abluftaustrittsöffnung versehen ist.

Mit den oben beschriebenen Gestaltungen lassen sich einfache Trennungen der Kühlluftströme erreichen, womit vermieden wird, daß etwa angewärmte Kühlluft aus einem Kühlkanal vom Gebläse des anderen Kühlluftstromes angesaugt wird.

Vorteilhaft ist es auch, wenn beispielsweise die Kapselung mit einer weiteren Bodenansaugöffnung zum Ansaugen der Druckluft versehen ist, was auch dem Ziel dient, die Druckluft nicht unnötig vorzuwärmen, da sie durch die Kompression ohnehin stark aufgeheizt wird.

Zur weiteren Reduzierung der auftretenden Geräusche sieht die Erfindung auch vor, daß innerhalb der Kapselung ein Zweiweg-Schalldämpfer für die Druckluft untergebracht ist.

Weitere Merkmale, Einzelheiten und Vorteile der Erfindung ergeben sich aufgrund der nachfolgenden Beschreibung sowie anhand der Zeichnungen. Diese zeigt in
- Fig. 1: ein Prinzipschaltbild der erfindungsgemäßen Vorrichtung,
- Fig. 2: in vereinfachter Darstellung eine Aufsicht auf eine erfindungsgemäße Vorrichtung sowie in
- Fig. 3: eine Seitenansicht in der Darstellungsweise gemäß Fig. 2.

In Fig. 1 sind schematisch drei Strömungswege von Luft dargestellt, wie die Luft, die die allgemein mit 1 bezeichnete Vorrichtung durchströmt. Die durchgezogene, mit Pfeilen versehene Linie 2 soll den eg der Druckluft darstellen, die doppelgestrichen punktierte Linie 3 zeigt den Strömungsweg der Kühlluft durch den mit 4 bezeichneten Druckluftwärmeaustauscher, die gestrichen punktierten Linien 5 zeigen den Weg der Kompressorkühlluft über den mit 6 bezeichneten Kompressor und einen dort vorgesehenen angeflanschten Motor 7.

Auf einer Welle ist im Beispiel der Fig. 1 neben dem Motor 7 und dem Kompressor 6 ein der Kompressorlüftung zugeordnetes Ventilatorrad 8 und ein dem Druckluftkühler 4 zugeordneten Ventilatorrad 9 vorgesehen, wobei zwischen den beiden Ventilatorrädern, von der mit 10 bezeichneten Welle durchsetzt, eine Ablenkschikane 11 zum Ablenken des Kühlluftstromes 3 vorgesehen ist.

In den Fig. 2 und 3 ist die Konstruktion in etwas anderer Darstellung wiedergegeben. Hier ist innerhalb einer Kapselung 12 der Kompressor 6 mit der Lüfterwelle 10 untergebracht, wobei auf der Welle 10 eine Riemenscheibe 12 angedeutet ist, die über einen Nebentrieb des Motors beaufschlagt ist. Erkennbar trägt die Welle 10 beide Lüfterräder 8 und 9 unter Zwischenschaltung eines Untersetzungsgetriebes 10a. Der vom Lüfterrad 9 angesogene Kühlluftstrom 3 durch den Drucklüftkühler 4 wird über Ablenkbleche 11a seitlich aus der Kapselung 12 ausgeleitet, wie dies in Fig. 2 angedeutet ist. Die Druckluft selbst wird über eine Bodenansaugöffnung 13 angesaugt, durch den Kompressor 6 verdichtet und dann über einen Schalldämpfer 14, der sich noch innerhalb der Kapselung befindet zum Wärmeaustauscher 4 geleitet, um schließlich am Ende der Druckluftleitung, welches mit 15 bezeichnet ist, für den Verbraucher gekühlt zur Verfügung zu stehen.

Zur Kühlung des Kompressors 6 und ggf. eines innerhalb der Kapselung 12 befindlichen Motors wird vom Lüfterrad 8 über eine Bodenöffnung 16 Kühlluft angesaugt, über den Kompressor geleitet und über eine Abluftaustrittsöffnung 17 wieder nach außen geleitet.

Natürlich ist das beschriebene Ausführungsbeispiel der Erfindung noch in vielfacher Hinsicht abzuändern, ohne den Grundgedanken zu verlassen. So ist die Erfindung insbesondere nicht auf die besondere räumliche Anordnung der Aggregate zueinander beschränkt, wobei allerdings die hier gewählte besonders zweckmäßig ist und geeignet ist, innerhalb einer gemeinsamen Schallschutzkapselung untergebracht zu werden.

## Patentansprüche

1. Vorrichtung (1) zum Einsatz auf einem verblasbare Medien transportierenden Silo-Fahrzeug, wobei die Vorrichtung (1) mit einem angetriebenen Kompressor (6) zur Erzeugung von Förderluft für die verblasbaren Medien ausgerüstet ist und wobei der Kompressor (6) mit dem ihm zugeordneten Kompressor-Kühlluftgebläse (8) innerhalb einer von Kühlluft durchströmten Kapselung (12) angeordnet ist,
dadurch gekennzeichnet,
daß neben dem Kompressor-Kühlluftgebläse (8) ein weiteres, einen Druckluftkühler (4) zur Kühlung der Förderluft beaufschlagendes Gebläse (9) innerhalb der Kapselung (12) angeordnet ist, wobei dieses, weitere gebläse (9), der Druckluftkühler (4), und das kompressorkühlluftgebläse (8) unterschiedliche Luftführungskanäle aufweisen.

2. Vorrichtung nach Anspruch 1,
dadurch gekennzeichnet,
daß die Gebläse (8,9) und der Kompressor (6) einachsig getrieben von einem gemeinsamen Antrieb (7 bzw. 7a) innerhalb der Kapselung (12) vorgesehen sind.

3. Vorrichtung nach Anspruch 1 oder 2,
dadurch gekennzeichnet,
daß der Druckluftwärmetauscher (4) als Luftkühler eine Stirnseite der Kapselung (12) bildet mit innenliegendem Kühlluftgebläse (9) und unmittelbar zugeordneten, seitlichen Ausströmkanälen für die Kühlluft (3).

4. Vorrichtung nach einem der vorangehenden Ansprüche,
dadurch gekennzeichnet,
daß das Kompressor-Kühlluftgebläse (8) die Kühlluft (5) aus einer Bodenansaugöffnung (16) ansaugt, wobei nach Überströmen des Kompressors (6) die andere Stirnwand der Kapselung (12) mit einer Abluftaustrittsöffnung (17) versehen ist.

5. Vorrichtung nach einem der vorangehenden Ansprüche,
dadurch gekennzeichnet,
daß die Kapselung (12) mit einer weiteren Bodenansaugöffnung (13) zum Ansaugen der Druckluft versehen ist.

6. Vorrichtung nach einem der vorangehenden Ansprüche,
dadurch gekennzeichnet,
daß innerhalb der Kapselung (12) ein Zweiweg-Schalldämpfer (14) für die Druckluft untergebracht ist.

## Claims

1. Device (1) for use on a silo vehicle transporting blowable media, the device (1) being equipped with a driven compressor (6) for the production of transport air for the blowable media and the compressor (6) with its associated compressor cooling air blower (8) being situated inside an enclosure (12) through which cooling air flows, characterised in that in addition to the compressor cooling air blower (8) a further blower (9), acting on a forced air cooler (4) for the cooling of the transport air, is provided inside the enclosure (12), this further blower (9), the forced air cooler (4) and the compressor cooling air blower (8) having different air ducts.

2. Device in accordance with Claim 1, characterised in that the blowers (8, 9) and the compressor (6) are situated, driven with a single axis from one common drive (7 and 7a), inside the enclosure (12).

3. Device in accordance with Claims 1 or 2, characterised in that the forced air heat exchanger (4), as an air cooler, forms an end face of the enclosure (12), with an internally situated cooling air blower (9) and with lateral discharge channels directly associated therewith and serving for the cooling air (3).

4. Device in accordance with one of the foregoing claims, characterised in that the compressor cooling air blower (8) takes in the cooling air (5) by suction from a floor suction orifice (16), while after the overflowing of the compressor (6) the other end face of the enclosure (12) is provided with an exhaust air outlet orifice (17).

5. Device in accordance with one of the foregoing claims, characterised in that the enclosure (12) is provided with a further floor suction orifice (13) for taking in the compressed air by suction.

6. Device in accordance with one of the foregoing claims, characterised in that a two-way silencer (14) for the compressed air is accommodated inside the enclosure (12).

## Revendications

1. Dispositif (1) pour l'utilisation sur un véhicule d'ensilage transportant des produits soufflables, le dispositif (1) étant équipé d'un compresseur entraîné (6) pour la production de l'air de manutention pour les produits soufflables et le compresseur (6) étant disposé avec la soufflante d'air froid-compresseur (8) qui lui est affectée à l'intérieur d'un blindage (12) traversé par de l'air froid,
caractérisé en ce que
en plus de la soufflante d'air froid-compresseur (8), est disposée une autre soufflante alimentée par un refroidisseur à air comprimé (4) pour le refroidissement de l'air de manutention à l'intérieur du blindage (2), cette autre soufflante (9), le refroidisseur d'air comprimé (4) et la soufflante d'air de refroidissement-compresseur (8) comportant des canaux d'amenée d'air différents.

2. Dispositif selon la revendication 1,
caractérisé en ce que
les soufflantes (8, 9) et le compresseur (6) sont prévus pour être entraînés monoaxialement par un entraînement commun (7 ou 7a) à l'intérieur du blindage (12).

3. Dispositif selon la revendication 1 ou 2,
caractérisé en ce que
l'échangeur de chaleur à air comprimé (4) forme en tant que refroidisseur d'air, la partie frontale du blindage (12) avec la soufflante d'air de refroidissement (9) située à l'intérieur et les canaux d'écoulement d'air latéraux qui lui sont affectés directement pour l'air de refroidissement (3).

4. Dispositif selon l'une des revendications précédentes,
caractérisé en ce que
la soufflante d'air de refroidissement-compresseur (8) aspire l'air de refroidissement (5) en provenance d'une ouverture d'aspiration au sol (16), le trop-plein du compresseur (6) pouvant s'écouler par une ouverture de sortie d'air d'évacuation (17) disposée sur la paroi frontale du blindage (12).

5. Dispositif selon l'une des revendications précédentes,
caractérisé en ce que
le blindage (12) est muni d'une autre ouverture d'aspiration au plancher (13) pour l'aspiration de l'air comprimé.

6. Dispositif selon l'une des revendications précédentes,
caractérisé en ce que
à l'intérieur du blindage (12) est disposé un amortisseur acoustique à deux voies (14) pour l'air comprimé.
